# EUROPÄISCHE PATENTANMELDUNG

(11) **EP 4 775 889 A1**
(43) Veröffentlichungstag der Anmeldung: **15.07.2026**
(21) Anmeldenummer: 25220656.0
(22) Anmeldetag: 04.12.2025
(51) Int. Cl.: F24D 3/18, F24H 4/02, F24H 15/12, F24H 15/345, F24H 15/36, F24D 19/10, F24H 9/02

(54) **HEIZVORRICHTUNG, HEIZSYSTEM UND VERFAHREN ZU DEREN BETREIBEN**

(30) Priorität: 14.01.2025 PT 2025119985
(71) Anmelder: Robert Bosch GmbH, 70442 Stuttgart (DE)
(72) Erfinder: Matos, Diogo, 3810-552 Aveiro (PT); Lopes, Artur, 3800-381 Esgueira, Aveiro (PT); Ventura, Daniel, 3405-409 Seixas, Oliveira do Hospital (PT); Coelho, Joao, 3810-552 Aveiro (PT); Correia, Armindo, 3810-838 Oliveirinha (PT); Schulte am Huelse, Sebastian, 3830-303 Ilhavo (PT)

(57) **Zusammenfassung**

Die Erfindung geht aus von einer Heizvorrichtung, insbesondere einer Hybridheizvorrichtung, die zum Temperieren zumindest eines Raumes und/oder eines Nutzfluids in einem Gebäude eingerichtet ist. Die Heizvorrichtung umfasst einen gekapselten Strömungskanal mit einem darin angeordneten Wärmeerzeuger. Der Strömungskanal ist dazu eingerichtet, den Wärmeerzeuger Luft leitend und/oder Abgas leitend mit einer Außenumgebung des Gebäudes, in dem die Heizvorrichtung aufgestellt ist, zu verbinden. Die Heizvorrichtung umfasst weiter einen Wärmepumpenwärmeübertrager, der dazu eingerichtet ist, Kältemittel leitend mit einer Wärmepumpenvorrichtung, insbesondere einer Außeneinheit einer Wärmepumpenvorrichtung, verbunden zu werden. Der Wärmepumpenwärmeübertrager ist in einem Wärmeübertragergehäuse angeordnet, wobei das Wärmeübertragergehäuse mittels einer, insbesondere genau einer, Fluidverbindung strömungsleitend mit dem Strömungskanal verbunden ist, um ein aus dem Wärmepumpenwärmeübertrager in das Wärmeübertragergehäuse austretendes Kältemittel, insbesondere eine Kältemittelleckage, in den Strömungskanal abzuleiten. Dabei weist die Fluidverbindung ein Kältemittelgebläse zum beschleunigten Ableiten des Kältemittels aus dem Wärmeübertragergehäuse in den Strömungskanal auf.

## Beschreibung

### Stand der Technik

Die am Anmeldetag dieses Patents noch nicht offengelegte deutsche Patentanmeldung DE102024207760.7 beschreibt eine Heizvorrichtung, insbesondere Hybridheizvorrichtung, zum Temperieren zumindest eines Raumes und/oder eines Nutzfluids in einem Gebäude. Die Heizvorrichtung umfasst einen Brennstoff gefeuerten Wärmeerzeuger, der in einem gekapselten Strömungskanal angeordnet ist, sowie einen mittels Kältemittelleitungen mit einer Wärmepumpenvorrichtung verbindbaren Wärmepumpenwärmeübertrager. Eventuelle unerwünschte Kältemittelleckage wird mittels einer Fluidverbindung in den Strömungskanal und aus dem Gebäude abgeleitet. Aus dem Stand der Technik sind weiter Heizsysteme, die eine Heizvorrichtung und eine Wärmepumpenvorrichtung umfassen, bekannt.

Es ist Aufgabe der Erfindung, eine verbesserte Heizvorrichtung, ein verbessertes Heizsystem und ein verbessertes Verfahren zu deren Betreiben bereitzustellen.

### Offenbarung der Erfindung

Die Erfindung geht aus von einer Heizvorrichtung, insbesondere einer Hybridheizvorrichtung, die zum Temperieren zumindest eines Raumes und/oder eines Nutzfluids in einem Gebäude eingerichtet ist. Die Heizvorrichtung umfasst einen gekapselten Strömungskanal mit einem darin angeordneten Wärmeerzeuger. Der Strömungskanal ist dazu eingerichtet, den Wärmeerzeuger Luft leitend und/oder Abgas leitend mit einer Außenumgebung des Gebäudes, in dem die Heizvorrichtung aufgestellt ist, zu verbinden. Die Heizvorrichtung umfasst weiter einen Wärmepumpenwärmeübertrager, der dazu eingerichtet ist, Kältemittel leitend mit einer Wärmepumpenvorrichtung, insbesondere einer Außeneinheit einer Wärmepumpenvorrichtung, verbunden zu werden. Der Wärmepumpenwärmeübertrager ist in einem Wärmeübertragergehäuse angeordnet, wobei das Wärmeübertragergehäuse mittels einer, insbesondere genau einer, Fluidverbindung strömungsleitend mit dem Strömungskanal verbunden ist, um ein aus dem Wärmepumpenwärmeübertrager in das Wärmeübertragergehäuse austretendes Kältemittel, insbesondere eine Kältemittelleckage, in den Strömungskanal abzuleiten. Dabei weist die Fluidverbindung ein Kältemittelgebläse zum beschleunigten Ableiten des Kältemittels aus dem Wärmeübertragergehäuse in den Strömungskanal auf.

Unter einer Hybridheizvorrichtung soll in diesem Zusammenhang insbesondere eine Temperiervorrichtung mit zwei voneinander verschiedenen Wärmequellen beziehungsweise Kältequellen verstanden werden. Insbesondere kann ein Brennstoff gefeuerter Wärmeerzeuger die erste Wärmequelle sein. Weiter kann ein Wärmepumpenwärmeübertrager, das ist ein Wärmeübertrager einer Wärmepumpenvorrichtung, die zweite Wärmequelle sein. Da der Wärmepumpenwärmeübertrager neben Wärme auch Kälte übertragen kann, wird er hier auch Wärme/Kältequelle genannt. Der Wärmepumpenwärmeübertrager und zugeordnete Anschlüsse sind Teil der Heizvorrichtung.

Unter einem Strömungskanal soll hier insbesondere ein in einer Strömungsrichtung durchströmbarer Strömungsraum verstanden werden. Der Strömungskanal umfasst insbesondere die Luft bzw. Abgas berührten Teilströmungsräume der Heizvorrichtung. In einer Strömungsrichtung einer Luft/Abgas-Strömung durch die Heizvorrichtung gesehen, umfasst der Strömungskanal insbesondere einen oder mehrere der folgenden seriell durchströmten Luft bzw. Abgas berührten Teilströmungsräume:
- eine Einströmöffnung zum Einströmen von Luft in die Heizvorrichtung und in den Strömungskanal,
- einen Luftkasten als äußere Einhüllende des Strömungskanals,
- einen Luftkanal beziehungsweise Abgaskanal eines Gebläses,
- eine Luftleitung innerhalb des Luftkastens,
- einen Luftkanal, eine Brennereinheit und einen Abgaskanal eines Wärmeerzeugers,
- eine Abgasleitung innerhalb des Luftkastens,
- ein Anschlussstück zum Abgas leitenden Verbinden des Wärmeerzeugers mit einer in einer Außenumgebung mündenden Abgasleitung,
- sowie eine Ausströmöffnung zum Ausströmen von Luft und/oder Abgas aus dem Strömungskanal und aus der Heizvorrichtung.

Unter einem gekapselten Strömungskanal soll hier insbesondere ein Strömungskanal verstanden werden, der, abgesehen von der Einströmöffnung und der Ausströmöffnung, mittels Wänden gegenüber einer äußeren Umgebung, beispielsweise eine Aufstellumgebung der Heizvorrichtung, abgetrennt, insbesondere im Wesentlichen luftdicht beziehungsweise gasdicht, ausgebildet ist. Insbesondere mittels des gekapselten Strömungskanals kann die Heizvorrichtung raumluftunabhängig ausgebildet sein.

Unter einem Luftkasten soll hier insbesondere ein kastenförmiges luftdurchströmbares, gegenüber einer Aufstellumgebung dichtes Gehäuse der Heizvorrichtung verstanden werden, in dem der Strömungskanal ausgebildet und/oder angeordnet ist.

Unter einem Wärmeerzeuger soll hier insbesondere ein Brennstoff gefeuerter Wärmeerzeuger verstanden werden. Der Wärmeerzeuger umfasst insbesondere eine Brennstoffzuführeinrichtung, eine Luftzuführeinrichtung, eine Brennereinheit, einen Wärmeübertrager und eine Abgasabführeinrichtung. Mittels der Brennstoffzuführeinrichtung kann der Wärmeerzeuger, insbesondere geregelt, mit Brennstoff versorgt werden. Die Luftzuführeinrichtung kann beispielsweise einen Luftzutrittsquerschnitt zum Wärmeerzeuger und/oder ein, insbesondere steuerbares oder regelbares, Luftgebläse umfassen. Die Luftzuführeinrichtung mündet stromaufwärts in die Einströmöffnung des Strömungskanals. Die dem Wärmeerzeuger zugeführte Luft kann zumindest teilweise als Verbrennungsluft an der Verbrennung teilnehmen. Anhand einer Verbrennung des Brennstoffs mit Luft mittels der Brennereinheit kann Wärme erzeugt werden, die mittels des Wärmeübertragers als nutzbare Wärme auf ein durch die Heizvorrichtung zirkulierendes Wärmeträgerfluid übertragen werden kann. Das Wärmeträgerfluid, insbesondere Heizungswasser, kann, insbesondere leitungsgebunden, zu einem Wärmeverbraucher zirkulieren. Bei der Verbrennung entsteht Abgas. Die Abgasabführeinrichtung kann beispielsweise einen Abgasaustrittsquerschnitt aus dem Wärmeerzeuger und/oder ein, insbesondere steuerbares oder regelbares, Abgasgebläse umfassen. Die Abgasabführeinrichtung mündet stromabwärts in die Ausströmöffnung des Strömungskanals.

Die Begriffe "stromaufwärts" und "stromabwärts" beziehen sich insbesondere auf eine Richtung der Luftströmung beziehungsweise Abgasströmung durch den Strömungskanal.

Das Gebläse im Strömungskanal ist dazu eingerichtet, einen Abgasstrom und/oder Luftstrom zu fördern. Insbesondere verfügt das Gebläse über einen elektromechanischen Antrieb, beispielsweise ein Elektromotor. Insbesondere ist der elektromechanische Antrieb explosionsgeschützt ausgebildet. Der Antrieb kann über eine Ein/Aus-Steuerung verfügen oder mittels einer Steuerung oder Regelung drehzahlvariabel ausgebildet sein. Insbesondere verfügt das Gebläse über eine konstante oder eine variable Förderleistung. Unter einer Förderleistung soll hier insbesondere eine elektrische Leistung des Gebläseantriebs verstanden werden. Alternativ kann unter einer Förderleistung eine Abgasförderleistung und/oder Luftförderleistung, also ein Volumen pro Zeiteinheit, verstanden werden. Somit kann das Gebläse dazu eingerichtet sein, einen konstanten oder einen variablen Abgasstrom und/oder Luftstrom (Volumenstrom) zu fördern. Anhand des geförderten Luft- beziehungsweise Abgasstroms kann mittels des Gebläses insbesondere im Verbrennungsbetrieb eine konstante oder eine variable Verbrennungsleistung (Heizleistung) der Heizvorrichtung eingestellt werden. Anhand des geförderten Luft- beziehungsweise Abgasstroms kann mittels des Gebläses, insbesondere in einem Spülbetrieb der Heizvorrichtung mit Spülluft zum Ausblasen von Abgas, ein konstanter oder ein variabler Spülluftstrom eingestellt werden.

Unter einer Wärmepumpenvorrichtung soll hier insbesondere eine Vorrichtung, umfassend eine Wärmepumpe oder eine Kältemaschine, verstanden werden, insbesondere eine Split-Wärmepumpenvorrichtung. Die Wärmepumpenvorrichtung weist insbesondere einen ersten Wärmeübertrager, einen zweiten Wärmeübertrager, einen Kältemittelkompressor und eine Kältemittelexpansionseinrichtung auf, die mittels Kältemittelleitungen Kältemittel leitend zu einem Kältekreis verbunden sind.

Unter einer Split-Wärmepumpenvorrichtung soll hier insbesondere eine Wärmepumpenvorrichtung verstanden werden, deren erster Wärmeübertrager in einer Außeneinheit angeordnet ist, und deren zweiter Wärmeübertrager in einer Inneneinheit angeordnet ist. Unter einer Außeneinheit soll hier insbesondere eine in einer Außenumgebung eines Gebäudes, in dem die Heizvorrichtung zum Betrieb aufgestellt ist, aufgestellte Wärmepumpenuntereinheit verstanden werden. Der erste Wärmeübertrager und/oder die Außeneinheit können insbesondere Teil eines übergeordneten Heizsystems sein, sind aber nicht von der Heizvorrichtung umfasst. Unter einer Innenheit soll hier insbesondere eine im Inneren des Gebäudes, in dem die Heizvorrichtung zum Betrieb aufgestellt ist, aufgestellte Wärmepumpenuntereinheit verstanden werden. Der zweite Wärmeübertrager und/oder die Inneneinheit können insbesondere Teil eines übergeordneten Heizsystems und von der Heizvorrichtung umfasst sein. Die Außeneinheit ist von der Inneneinheit räumlich getrennt aufgestellt. Dabei sind die Außeneinheit und die Inneneinheit mittels Kältemittelleitungen Kältemittel leitend verbunden.

Der erste Wärmeübertrager der Wärmepumpenvorrichtung kann insbesondere als Außenluft/Kältemittel-Wärmeübertrager ausgebildet sein, der in einem Heizbetrieb als Kältemittelverdampfer sowie in einem Kühlbetrieb als Kältemittelkondensator fungieren kann. Die Außeneinheit kann neben dem Außenluft/Kältemittel-Wärmeübertrager weiter ein Außenluftgebläse, einen Kältemittelkompressor und/oder eine Kältemittelexpansionseinrichtung umfassen.

Alternativ kann der erste Wärmeübertrager der Wärmepumpenvorrichtung als ein Sole/Kältemittel-Wärmeübertrager einer Geothermieeinheit der Wärmepumpenvorrichtung ausgebildet sein.

Der zweite Wärmeübertrager der Wärmepumpenvorrichtung ist der in der Heizvorrichtung angeordnete, hier sogenannte Wärmepumpenwärmeübertrager. Der Wärmepumpenwärmeübertrager kann insbesondere als Kältemittel/Wärmeträgerfluid-Wärmeübertrager ausgebildet sein, der in einem Heizbetrieb der Heizvorrichtung als Kältemittelkondensator sowie in einem Kühlbetrieb als Kältemittelverdampfer fungieren kann. Mit der Wärmepumpenvorrichtung kann Wärme und/oder Kälte erzeugt werden. Mittels des Wärmepumpenwärmeübertragers kann die Wärme und/oder Kälte als nutzbare Wärme und/oder Kälte auf das durch die Heizvorrichtung zirkulierende Wärmeträgerfluid übertragen werden.

Der Wärmeerzeuger und der Wärmepumpenwärmeübertrager sind Wärmeträgerfluid leitend miteinander verbunden. Vorteilhafterweise sind der Wärmeerzeuger und der Wärmepumpenwärmeübertrager hinsichtlich einer Wärmeträgerfluidströmung seriell verbunden. Alternativ sind der Wärmeerzeuger und der Wärmepumpenwärmeübertrager hinsichtlich einer Wärmeträgerfluidströmung parallel verbunden.

Die Heizvorrichtung umfasst ein Wärmeübertragergehäuse. Unter dem Wärmeübertragergehäuse soll hier insbesondere ein gekapseltes Gehäuse verstanden werden, wobei das Wärmeübertragergehäuse, insbesondere im Wesentlichen ausschließlich, um den Wärmepumpenwärmeübertrager herum ausgebildet ist. Zumindest eine Gehäusewand definiert einen Innenraum des Wärmeübertragergehäuses, in dem der Wärmepumpenwärmeübertrager angeordnet ist. Der Innenraum des Wärmeübertragergehäuses ist mittels der zumindest einen Gehäusewand von seiner Umgebung, insbesondere von einem Strömungsraum (Innenraum) des Strömungskanals und von einer Aufstellumgebung der Heizvorrichtung, getrennt ausgebildet. Der Ausdruck "im Wesentlichen ausschließlich" soll hier insbesondere bedeuten, dass das Wärmeübertragergehäuse frei von Zündquellen ausgebildet ist.

In dem Wärmeübertragergehäuse sind der Wärmepumpenwärmeübertrager und zugeordnete erste und zweite Anschlüsse angeordnet. Die ersten Anschlüsse dienen dem Kältemittel leitenden Verbinden des Wärmepumpenwärmeübertragers mit den Kältemittel führenden Komponenten der Außeneinheit. Die zweiten Anschlüsse dienen dem Wärmeträgerfluid leitenden Verbinden des Wärmepumpenwärmeübertragers mit den hier nicht dargestellten Wärmeträgerfluidleitungen.

Unter einer Fluidverbindung und/oder einer weiteren Fluidverbindung soll hier insbesondere eine Fluid leitende Verbindung zwischen dem Innenraum des Wärmeübertragergehäuses und dem Strömungsraum (Innenraum) des Strömungskanals verstanden werden.

Unter einer Fluidverbindung und/oder einer weiteren Fluidverbindung soll hier insbesondere eine Einrichtung verstanden werden, die einen Fluiddurchlass zwischen dem Wärmeübertragergehäuse und dem Strömungskanal ermöglicht. Dabei kann die Fluidverbindung und/oder weitere Fluidverbindung mittels einer Wandung gegenüber einem dabei zu überwindenden Zwischenraum gasdicht beziehungsweise luftdicht ausgebildet sein.

Unter der Fluidverbindung und/oder einer weiteren Fluidverbindung soll hier insbesondere eine hinsichtlich Anordnung, Formgebung, Geometrie, Abmessung und/oder Fluiddurchlassverhalten definierte Fluidverbindung verstanden werden.

Unter dem Fluid, für dessen Ableiten beziehungsweise Durchleiten die Fluidverbindung vorgesehen ist, soll hier insbesondere ein Kältemittel beziehungsweise eine Kältemittelleckage verstanden werden. Alternativ oder ergänzend soll unter dem Fluid insbesondere Luft verstanden werden.

Die Fluidverbindung mündet insbesondere im Abgas führenden Bereich des Strömungskanals, also in einem Bereich des Strömungskanals stromabwärts des, insbesondere Brennstoff gefeuerten, Wärmeerzeugers.

Die zumindest eine Gehäusewand des Wärmeübertragergehäuses verfügt insbesondere über Öffnungen zum Durchführen von Kältemittelleitungen zum Verbinden des Wärmepumpenwärmeübertragers mit der Wärmepumpenvorrichtung. Weiter verfügt die zumindest eine Gehäusewand des Wärmeübertragergehäuses insbesondere über Öffnungen zum Durchführen von Wärmeträgerfluidleitungen zum Verbinden des Wärmepumpenwärmeübertragers mit dem Wärmeerzeuger. Diese Öffnungen sind aber - abgesehen von einem Leitungsdurchfluss - gegenüber einem Fluiddurchlass abgedichtet. Somit ist das Innere des Wärmeübertragergehäuses, abgesehen von der Fluidverbindung und einer eventuellen weiteren Fluidverbindung, insbesondere im Wesentlichen, luftdicht beziehungsweise gasdicht, gegenüber seiner Umgebung ausgebildet.

Unter einem Kältemittel soll hier ein Arbeitsmedium für die Wärmepumpenvorrichtung verstanden werden, insbesondere ein giftiges oder mit Luft brennbares beziehungsweise explosives Arbeitsmedium. Unter einem austretenden Kältemittel beziehungsweise einer Kältemittelleckage soll hier ein unerwünschter Austritt von Kältemittel insbesondere aus dem in der Heizvorrichtung angeordneten Wärmepumpenwärmeübertrager verstanden werden. Insbesondere bei Versagen, beispielsweise ein mechanisches Versagen, des Wärmepumpenwärmeübertragers könnte das Kältemittel in das Wärmeübertragergehäuse austreten, sich dort aufkonzentrieren und von dort unkontrolliert in die Heizvorrichtung und/oder in eine Aufstellumgebung der Heizvorrichtung austreten. Da die Heizvorrichtung zu ihrem Betreiben in einem Inneren eines Gebäudes aufgestellt sein kann, könnte diese Leckage eines giftigen oder mit Luft brennbaren beziehungsweise explosiven Kältemittels eine Gefahr für Mensch und Gebäude bedeuten.

Unter einem Kältemittelgebläse soll hier insbesondere eine Fördereinrichtung zum Fördern eines Kältemittelstroms und/oder Luftstroms verstanden werden. Das Kältemittelgebläse verfügt insbesondere über ein Gebläsegehäuse und ein Gebläselaufrad. Das Kältemittelgebläse ist der Fluidverbindung zwischen Wärmeübertragergehäuse und Strömungskanal zugeordnet. Das Kältemittelgebläse ist dazu eingerichtet, einen Kältemittelstrom und/oder Luftstrom aus dem Wärmeübertragergehäuse durch die Fluidverbindung in den Strömungskanal zu fördern.

Insbesondere verfügt das Kältemittelgebläse über einen elektromechanischen Antrieb, beispielsweise ein Elektromotor. Insbesondere ist der elektromechanische Antrieb explosionsgeschützt ausgebildet. Der Antrieb kann über eine Ein/Aus-Steuerung verfügen oder mittels einer Steuerung oder Regelung drehzahlvariabel ausgebildet sein. Insbesondere verfügt das Kältemittelgebläse über eine konstante oder eine variable Förderleistung. Somit kann das Kältemittelgebläse dazu eingerichtet sein, einen konstanten oder einen variablen Kältemittelstrom und/oder Luftstrom (Volumenstrom) zu fördern. Ebenfalls kann das Kältemittelgebläse dazu eingerichtet sein, einen konstanten oder einen variablen Unterdruck im Wärmeübertragergehäuse zu erzeugen.

Mittels der erfindungsgemäßen Ausgestaltung ist eine verbesserte, insbesondere sichere Heizvorrichtung geschaffen. Insbesondere kann mittels der Erfindung eine unerwünschte Kältemittelleckage sicher in eine Außenumgebung, insbesondere eine Außenumgebung des Gebäudes, in dem die Heizvorrichtung aufgestellt ist, abgeführt werden, ohne dass es zu einem gefährlichen Betriebszustand kommt.

Aus Gründen der Betriebssicherheit sollte die Funktion des Kältemittelgebläses - nämlich einen Kältemittelstrom oder Luftstrom aus dem Wärmeübertragergehäuse durch die Fluidverbindung in den Strömungskanal zu fördern - regelmäßig geprüft werden. Dies kann insbesondere mittels eines Drucksensors, beispielsweise im Wärmeübertragergehäuse angeordnet, oder Durchflusssensors, beispielsweise in der Fluidverbindung angeordnet, erfolgen. Anhand der Druckmessung oder Durchflussmessung könnte auch die Durchlässigkeit und/oder der korrekte Montagezustand der Fluidverbindung geprüft werden.

Bei einer bevorzugten Ausgestaltung umfasst der Strömungskanal und/oder der Wärmeerzeuger im Strömungskanal ein Gebläse. Das Gebläse kann ein Luftgebläse, insbesondere Verbrennungsluftgebläse, und/oder ein Abgasgebläse sein. Ein Luftgebläse ist hinsichtlich einer Luft/Abgasströmung im Strömungskanal stromaufwärts der Brennereinheit angeordnet. Ein Abgasgebläse ist hinsichtlich einer Luft/Abgasströmung im Strömungskanal stromabwärts der Brennereinheit angeordnet. In einem Verbrennungsbetrieb der Heizvorrichtung kann mit dem Gebläse ein Ansaugen von (Verbrennungs-) Luft in den Strömungskanal und insbesondere den Wärmeerzeuger sowie ein Ausblasen von Abgas aus dem Strömungskanal und insbesondere dem Wärmeerzeuger sichergestellt sein.

Das Gebläse und eine das Gebläse steuernde Steuereinrichtung, insbesondere eine regelnde Regeleinrichtung, sind so eingerichtet, dass ein Ansaugen von Luft in den Strömungskanal und ein Ausblasen von Abgas und/oder Luft aus dem Strömungskanal in Sollströmungsrichtung auch unabhängig von einer Verbrennung, insbesondere auch ohne Verbrennung, erreicht werden kann.

Bei einer weiteren bevorzugten Ausgestaltung ist die Fluidverbindung in Form zumindest einer Öffnung, eines Lochs, einer Düse, einer Leitung, eines Rohres und/oder eines Gebläsegehäuses des Kältemittelgebläses ausgebildet.

Mit so einer hinsichtlich ihrer Geometrie definierten Fluidverbindung kann deren Fluiddurchlassverhalten festgelegt werden.

Bei einer weiteren bevorzugten Ausgestaltung ist die Fluidverbindung an einer Wand des Wärmeübertragergehäuses und/oder des Strömungskanals ausgebildet und/oder mündet dort.

Mit so einer hinsichtlich ihrer Anordnung definierten Fluidverbindung kann deren Fluiddurchlassverhalten festgelegt werden.

Insbesondere kann anhand einer Förderleistung des Kältemittelgebläses sowie anhand der Anordnung, Geometrie, Abmessung und/oder des Fluiddurchlassverhaltens der Fluidverbindung vorgegeben werden, wie viel und/oder wie schnell Kältemittel in einem Leckagefall aus dem Wärmeübertragergehäuse durch die Fluidverbindung in den Strömungskanal abgeleitet wird. Somit ist eine Konzentration von Kältemittel in Abgas oder Luft, die sich in einem Leckagefall in dem Wärmeübertragergehäuse, der Fluidverbindung und/oder dem Strömungskanal einstellt und mit der das Kältemittel in eine Außenumgebung des Gebäudes, in dem die Heizvorrichtung aufgestellt ist, abgeführt wird, beeinflussbar und/oder vorgebbar. Im Fall eines brennbaren oder explosiven Kältemittels können die Anordnung, Formgebung, Geometrie, Abmessung und/oder das Fluiddurchlassverhalten der Fluidverbindung so gewählt werden, dass sich eine Konzentration von Kältemittel in Luft von kleiner oder gleich 25 % der unteren Zündgrenze des Kältemittels einstellt. Somit ist sichergestellt, dass es auch im Fall einer Kältemittelleckage nicht zu einem gefährlichen Betriebszustand kommt.

Bei einer weiteren bevorzugten Ausgestaltung weist der Strömungskanal zumindest ein Anschlussstück auf, wobei das Anschlussstück dazu eingerichtet ist, den Wärmeerzeuger Abgas leitend mit einer in der Außenumgebung des Gebäudes mündenden Abgasleitung zu verbinden. Die Fluidverbindung verbindet das Wärmeübertragergehäuse strömungsleitend mit dem Anschlussstück. So kann insbesondere Kältemittel aus dem Wärmeübertragergehäuse über die Fluidverbindung und das Anschlussstück in die Abgasleitung abgeführt werden.

Insbesondere ist das Anschlussstück mit drei Fluidanschlüssen ausgestattet. Ein erster Fluidanschluss dient zum Anschließen des Wärmeerzeugers. Ein zweiter Fluidanschluss dient zum Anschließen der Abgasleitung. Ein dritter Fluidanschluss dient zum Anschließen der Fluidverbindung zum Wärmeübertragergehäuse.

Der Strömungskanal ist mit einer Abgasleitung verbindbar. Mittels der Abgasleitung kann Abgas aus dem Strömungskanal in die Außenumgebung abgeführt werden. Die Abgasleitung kann einen ersten Abschnitt aufweisen, der von der Heizvorrichtung umfasst ist. Weiter kann die Abgasleitung einen zweiten Abschnitt aufweisen, der als Zubehör mit der Heizvorrichtung verbindbar ist. Der Strömungskanal ist mit einer Luftleitung verbindbar. Bei einer raumluftunabhängigen Betriebsweise der Heizvorrichtung kann mittels der Luftleitung Luft, insbesondere Verbrennungsluft, aus der Außenumgebung in den Strömungskanal zugeführt werden. Die Luftleitung kann einen ersten Abschnitt aufweisen, der von der Heizvorrichtung umfasst ist. Weiter kann die Luftleitung einen zweiten Abschnitt aufweisen, der als Zubehör mit der Heizvorrichtung verbindbar ist. Der zweite Abschnitt der Abgasleitung und der zweite Abschnitt der Luftleitung können zu einem konzentrischen Luft/Abgasrohr verbunden sein, bei dem das Abgas in einem inneren Rohr und die Luft in einem äußeren Rohr strömt.

Das Anschlussstück kann eine Strömungsengstelle zu einer beschleunigten Abgasströmung aufweisen. Die Strömungsengstelle ist insbesondere in einem Abgaskanal des Anschlussstücks zwischen Wärmeerzeuger und Abgasleitung angeordnet. Durch die beschleunigte Abgasströmung sinkt der hydrostatische Druck in der Abgasströmung an der Strömungsengstelle. Die Fluidverbindung mündet an der Strömungsengstelle in das Anschlussstück. Das Anschlussstück kann im Bereich der Strömungsengstelle insbesondere als Venturi-Düse ausgebildet sein. Aufgrund des niedrigen Drucks wird das aus dem Wärmeübertragergehäuse durch die Fluidverbindung in den Strömungskanal abgeführte Kältemittel sicher und effektiv angesaugt und in die Außenumgebung des Gehäuses abgeleitet.

Der Strömungskanal und das Wärmeübertragergehäuse können in einem Heizvorrichtungsgehäuse der Heizvorrichtung angeordnet und/oder Teil eines Heizvorrichtungsgehäuses der Heizvorrichtung sein. Der Strömungskanal und das Wärmeübertragergehäuse können mittels zumindest einer, insbesondere in dem Heizvorrichtungsgehäuse angeordneten, Trennwand voneinander getrennt ausgebildet sein, wobei die Fluidverbindung in/an der Trennwand ausgebildet ist.

Zumindest eine Trennwand kann mit zumindest einer Gehäusewand des Wärmeübertragergehäuses identisch sein. Insbesondere kann ein Innenraum des Heizvorrichtungsgehäuses mittels der zumindest einen Trennwand in zwei Bereiche unterteilt sein, wobei der eine Bereich den Strömungskanal umfasst und/oder darstellt, und wobei der andere Bereich das Wärmeübertragergehäuse umfasst und/oder darstellt.

Unter einem Heizvorrichtungsgehäuse soll hier insbesondere eine äußere Hülle der Heizvorrichtung verstanden werden. Alternativ soll unter einem Heizvorrichtungsgehäuse insbesondere der Luftkasten verstanden werden.

Bei einer weiteren bevorzugten Ausgestaltung weist die Fluidverbindung einen daueroffenen Öffnungsquerschnitt auf.

Unter einer Fluidverbindung mit daueroffenem Öffnungsquerschnitt soll hier insbesondere eine Absperrorgan-freie beziehungsweise Ventil-freie Fluidverbindung verstanden werden. Mit dem daueroffenen Öffnungsquerschnitt ist insbesondere sichergestellt, dass eine Kältemittelleckage bei Auftreten jederzeit aus dem Wärmeübertragergehäuse in den Strömungskanal abgeleitet werden kann.

Bei einer weiteren bevorzugten Ausgestaltung weist die Fluidverbindung ein Ventil, insbesondere Rückschlagventil, zum Steuern eines Öffnungsquerschnitts der Fluidverbindung auf. Mit dem Ventil kann insbesondere eine Fluiddurchlässigkeit der Fluidverbindung gesteuert werden. Das Ventil kann insbesondere als Rückschlagventil ausgebildet sein, bei dem eine eventuelle Kältemittelleckage jederzeit aus dem Wärmeübertragergehäuse in den Strömungskanal abgeleitet werden kann, bei dem aber eine entgegengesetzte Rückströmung von Luft oder Abgas aus dem Strömungskanal in das Wärmeübertragergehäuse unterbunden ist.

Das Ventil kann insbesondere als ein federbelastetes oder gewichtsbelastetes, unter dem Druck einer von dem Kältemittelgebläse geförderten Kältemittelleckage oder Luft selbsttätig öffnendes Ventil, insbesondere Klappenventil, ausgebildet sein. Alternativ kann das Ventil als ein elektrisch gesteuertes Ventil ausgebildet sein, das sich beispielsweise aufgrund eines Sensorsignals, insbesondere eines Signals eines Leckagesensors oder Drucksensors, öffnet.

Insbesondere kann vorgesehen sein, dass das Ventil in der Fluidverbindung erst dann öffnet und den Fluiddurchlass in den Strömungskanal ermöglicht, wenn die Heizvorrichtung, insbesondere die Brennereinheit, abschaltet und/oder die Abgas- beziehungsweise Lufttemperatur im Strömungskanal eine vorgebbare Grenztemperatur unterschreitet.

Eine weitere bevorzugte Ausgestaltung weist zumindest einen, insbesondere in dem Wärmeübertragergehäuse und/oder dem Strömungskanal angeordneten, Leckagesensor zum Detektieren einer Kältemittelleckage auf.

Der Leckagesensor ist dazu eingerichtet, ein Kältemittel und/oder eine Kältemittelleckage zu erkennen und bei Erkennen ein entsprechendes Signal auszugeben. Der Leckagesensor kann beispielsweise als Kältemittelsensor, Konzentrationssensor, Drucksensor oder Temperatursensor ausgebildet sein. Anhand des Signals kann ein Verfahren eingeleitet werden, mit dem eine mit der Kältemittelleckage einhergehende Gefahr für Mensch, Heizvorrichtung und Gebäude abgewendet werden kann.

Alternativ oder ergänzend kann der Leckagesensor auch im/am Kältekreis angeordnet sein und eine Kältemittelleckage anhand eines Kältemittelverlusts im Kältekreis detektieren, beispielsweise mittels einer Druckmessung, Temperaturmessung oder Füllstandsmessung.

Bei einer weiteren bevorzugten Ausgestaltung ist das Wärmeübertragergehäuse mittels einer weiteren Fluidverbindung strömungsleitend mit dem Strömungskanal oder mit einer Aufstellumgebung der Heizvorrichtung verbunden, um ein Volumen beziehungsweise einen Volumenstrom eines aus dem Wärmeübertragergehäuse in den Strömungskanal abgeleiteten Kältemittels oder einer Luft auszugleichen. Durch die weitere Fluidverbindung kann Spülluft in das Wärmeübertragergehäuse nachströmen.

Unter einer weiteren Fluidverbindung soll hier insbesondere eine Fluid leitende Verbindung zwischen dem Innenraum des Wärmeübertragergehäuses und dem Strömungsraum (Innenraum) des Strömungskanals oder der Aufstellumgebung der Heizvorrichtung verstanden werden. Unter der weiteren Fluidverbindung soll hier insbesondere eine hinsichtlich Anordnung, Formgebung, Geometrie, Abmessung und/oder Fluiddurchlassverhalten definierte Fluidverbindung verstanden werden. Unter dem Fluid, für dessen Durchleiten die weitere Fluidverbindung vorgesehen ist, soll hier insbesondere Luft verstanden werden.

Die weitere Fluidverbindung mündet insbesondere im Luft führenden Bereich des Strömungskanals, also in einem Bereich des Strömungskanals stromaufwärts des, insbesondere Brennstoff gefeuerten, Wärmeerzeugers.

Bei einer weiteren bevorzugten Ausgestaltung weist die weitere Fluidverbindung ein weiteres Ventil zum Steuern eines Öffnungsquerschnitts der weiteren Fluidverbindung auf. Das weitere Ventil kann insbesondere als weiteres Rückschlagventil ausgebildet sein, bei dem Luft jederzeit aus dem Strömungskanal oder der Aufstellumgebung in das Wärmeübertragergehäuse eintreten kann, bei dem aber eine entgegengesetzte Rückströmung von Luft oder Abgas oder Kältemittel aus dem Wärmeübertragergehäuse in den Strömungskanal oder die Aufstellumgebung der Heizvorrichtung unterbunden ist.

Das weitere Ventil kann insbesondere als ein federbelastetes oder gewichtsbelastetes, unter dem Druck einer von dem Kältemittelgebläse geförderten Kältemittelleckage oder Luft selbsttätig öffnendes weiteres Ventil, insbesondere Klappenventil, ausgebildet sein. Alternativ kann das weitere Ventil als ein elektrisch gesteuertes weiteres Ventil ausgebildet sein, das sich beispielsweise aufgrund eines Sensorsignals, insbesondere eines Signals eines Leckagesensors oder Drucksensors, öffnet.

Die Erfindung umfasst auch ein Heizsystem. Das Heizsystem umfasst eine wie vorstehend beschriebene Heizvorrichtung und eine Wärmepumpenvorrichtung. Dabei ist Heizvorrichtung, insbesondere der Wärmeerzeuger, mittels eines Leitungssystems Luft leitend und/oder Abgas leitend mit der Außenumgebung des Gebäudes, in dem die Heizvorrichtung aufgestellt ist, verbunden. Der Wärmepumpenwärmeübertrager ist mittels einer Kältemittelleitung Kältemittel leitend mit einer Wärmepumpenvorrichtung, insbesondere einer Außeneinheit einer Wärmepumpenvorrichtung, verbunden.

Das Leitungssystem, mit dem die Heizvorrichtung, insbesondere der Wärmeerzeuger, Luft leitend und Abgas leitend mit der Außenumgebung verbunden ist, kann insbesondere als konzentrisches Luft/Abgasrohr ausgebildet sein, bei dem das Abgas in einem inneren Rohr und die Luft in einem äußeren Rohr strömt.

Der Leckagesensor kann im Wärmeübertragergehäuse angeordnet sein. Alternativ oder ergänzend kann der Leckagesensor im beziehungsweise am Kältekreis der Wärmepumpenvorrichtung angeordnet sein und eine Kältemittelleckage anhand eines Kältemittelverlusts im Kältekreis detektieren, beispielsweise mittels einer Druckmessung, Temperaturmessung oder Füllstandsmessung.

Bei einer bevorzugten Ausgestaltung weist die Wärmepumpenvorrichtung, insbesondere Split-Wärmepumpenvorrichtung, eine Außeneinheit und eine Inneneinheit auf, wobei die Inneneinheit in der Heizvorrichtung integriert ausgebildet ist und den Wärmepumpenwärmeübertrager umfasst, insbesondere von dem Wärmepumpenwärmeübertrager oder einer den Wärmepumpenwärmeübertrager aufweisenden Wärmeübertragereinrichtung gebildet ist.

Die Wärmepumpenvorrichtung kann insbesondere als Split-Wärmepumpenvorrichtung ausgebildet sein, bei der die Außeneinheit in einer Außenumgebung eines Gebäudes aufgestellt ist, und die Inneneinheit im Gebäude angeordnet ist.

Damit ist die Heizvorrichtung mit dem integrierten Wärmepumpenwärmeübertrager besonders kompakt und platzsparend ausgebildet.

Die Erfindung umfasst auch ein Verfahren zum Betreiben einer wie vorstehend beschriebenen Heizvorrichtung und/oder eines wie vorstehend beschriebenen Heizsystems. Dabei arbeitet ein Gebläse im Strömungskanal, insbesondere ein dem Wärmeerzeuger zugeordnetes Gebläse, insbesondere ein Luftgebläse und/oder Abgasgebläse, während zumindest eines Betriebszustands der Heizvorrichtung und/oder des Heizsystems, insbesondere dauerhaft, in einem ersten Förderbetrieb. Der erste Förderbetrieb erfolgt bei einer Förderleistung größer oder gleich einer ersten Mindestförderleistung. Damit wird ein Kältemittel und/oder eine Kältemittelleckage in den Strömungskanal und/oder über ein Leitungssystem sicher in die Außenumgebung des Gebäudes, in dem die Heizvorrichtung aufgestellt ist, abgeleitet.

Unter einer ersten Mindestförderleistung des Gebläses im Strömungskanal soll hier insbesondere eine Luftförderleistung verstanden werden, bei der eine ausreichende Verdünnung des Kältemittels in Luft sichergestellt ist, so dass die Kältemittelkonzentration keine Gefahr der Entzündung oder Explosion birgt, insbesondere deutlich unter einer unteren Zündgrenze liegt. Die erste Mindestförderleistung kann insbesondere die maximale Förderleistung des Gebläses im Strömungskanal sein. Die erste Mindestförderleistung kann gesteuert eingestellt werden oder, insbesondere mittels einer Volumenstrommessung, geregelt eingestellt werden.

Das Verfahren ist besonders sicher, da das Gebläse im Strömungskanal, das auch das Kältemittel in die Außenumgebung ableiten kann, insbesondere dauerhaft, in einem ersten Förderbetrieb arbeitet. Die erste Förderleistung gewährleistet, dass das Kältemittel vollständig und sicher, insbesondere sicher verdünnt, aus dem Strömungskanal in die Außenumgebung des Gebäudes abgeführt wird.

Bei einer bevorzugten Ausgestaltung arbeitet das Kältemittelgebläse der Fluidverbindung während zumindest eines Betriebszustands der Heizvorrichtung und/oder des Heizsystems, insbesondere dauerhaft, in einem zweiten Förderbetrieb, wobei der zweite Förderbetrieb bei einer zweiten Förderleistung größer oder gleich einer zweiten Mindestförderleistung erfolgt, um eine Kältemittelleckage aus dem Wärmeübertragergehäuse in den Strömungskanal und/oder über ein Leitungssystem in die Außenumgebung des Gebäudes abzuleiten.

Mittels der zweiten Förderleistung wird insbesondere ein Unterdruck im Wärmeübertragergehäuse erzeugt. Die zweite Mindestförderleistung kann gesteuert eingestellt werden oder, insbesondere mittels einer Volumenstrommessung oder Druckmessung, geregelt eingestellt werden.

Das Verfahren ist besonders sicher, da das Kältemittelgebläse, insbesondere dauerhaft, in einem zweiten Förderbetrieb arbeitet. Die zweite Förderleistung gewährleistet, dass das Kältemittel vollständig und sicher aus dem Wärmeübertragergehäuse in den Strömungskanal abgeführt wird.

Bei einer bevorzugten Ausgestaltung liegt in einem Betriebszustand eine Kältemittelleckage aus dem Wärmepumpenwärmeübertrager im Wärmeübertragergehäuse vor. Ein Leckagesensor erkennt das Vorliegen der Kältemittelleckage und gibt ein entsprechendes erstes Signal an eine Steuereinrichtung der Heizvorrichtung und/oder des Gebläses im Strömungskanal und/oder des Kältemittelgebläses aus. Die Steuereinrichtung gibt aufgrund des ersten Signals ein zweites Signal an das Gebläse im Strömungskanal, insbesondere ein dem Wärmeerzeuger zugeordnetes Gebläse, insbesondere ein Luftgebläse und/oder Abgasgebläse, und/oder an das Kältemittelgebläse aus.

Das Gebläse im Strömungskanal schaltet aufgrund des zweiten Signals in einen ersten Förderbetrieb, wobei der erste Förderbetrieb bei einer ersten Förderleistung größer oder gleich einer ersten Mindestförderleistung erfolgt, um das Kältemittel und/oder die Kältemittelleckage aus dem Strömungskanal und/oder über ein Leitungssystem in die Außenumgebung des Gebäudes abzuleiten.

Ergänzend schaltet das Kältemittelgebläse aufgrund des zweiten Signals in einen zweiten Förderbetrieb, wobei der zweite Förderbetrieb bei einer zweiten Förderleistung größer oder gleich einer zweiten Mindestförderleistung erfolgt, um die Kältemittelleckage in den Strömungskanal und/oder über ein Leitungssystem in die Außenumgebung eines Gebäudes abzuleiten.

Das Verfahren ist besonders sicher, da das Gebläse im Strömungskanal und das Kältemittelgebläse bei erkannter Kältemittelleckage in einen ersten und zweiten Förderbetrieb schalten. Die erste Förderleistung und die zweite Förderleistung gewährleisten, dass das Kältemittel vollständig und sicher, insbesondere sicher verdünnt, abgeführt wird.

Bei einer bevorzugten Ausgestaltung ist die erste Mindestförderleistung des Gebläses im Strömungskanal größer als, insbesondere zumindest fünfmal so groß, vorzugsweise zumindest zehnmal so groß wie, die zweite Mindestförderleistung des Kältemittelgebläses.

Unter einem sich so einstellenden Volumenverhältnis einer Luft- oder Abgasströmung im Strömungskanal (als Ergebnis der ersten Förderleistung des Gebläses im Strömungskanal) zu einer aus der Fluidverbindung in den Strömungskanal eingeleiteten Kältemittelleckage (als Ergebnis der zweiten Förderleistung des Kältemittelgebläses) soll hier insbesondere eine ausreichende Verdünnung des Kältemittels in Luft beziehungsweise Abgas verstanden werden, so dass die Kältemittelkonzentration keine Gefahr birgt. Beispielsweise wird ein brennbares Kältemittel auf eine Konzentration in Luft oder Abgas deutlich unterhalb einer unteren Zündgrenze verdünnt, insbesondere auf einen Wert von kleiner oder gleich 25 % der unteren Zündgrenze des Kältemittels einstellt. Somit ist sichergestellt, dass es auch im Fall einer Kältemittelleckage nicht zu einem gefährlichen Betriebszustand kommt.

Bei einer bevorzugten Ausgestaltung gibt die Steuereinrichtung aufgrund des ersten Signals ein drittes Signal an die Wärmepumpenvorrichtung aus, wobei die Wärmepumpenvorrichtung, insbesondere ein Kältemittelkompressor der Wärmepumpenvorrichtung, aufgrund des dritten Signals abschaltet.

Mit dem Abschalten der Wärmepumpenvorrichtung ist gewährleistet, dass die Wärmepumpenvorrichtung aufgrund eines Kältemittelverlusts keinen Schaden erfährt.

Bei einer weiteren bevorzugten Ausgestaltung gibt die Steuereinrichtung aufgrund des ersten Signals ein viertes Signal an ein Ventil der Fluidverbindung und/oder an ein weiteres Ventil der weiteren Fluidverbindung zum Steuern eines Öffnungsquerschnitts aus, wobei das Ventil und/oder das weitere Ventil aufgrund des vierten Signals öffnet.

Mittels des Ventils und/oder des weiteren Ventils kann eine Strömung durch die Fluidverbindung und/oder die weitere Fluidverbindung in einer Sollströmungsrichtung ermöglicht und eine Strömung entgegen der Sollströmungsrichtung verhindert werden. Die Sollströmungsrichtung durch die Fluidverbindung verläuft insbesondere von dem Wärmeübertragergehäuse in den Strömungskanal. Die Sollströmungsrichtung durch die weitere Fluidverbindung verläuft insbesondere von dem Strömungskanal (beziehungsweise von der Aufstellumgebung) in das Wärmeübertragergehäuse.

Bei einer weiteren bevorzugten Ausgestaltung gibt die Steuereinrichtung aufgrund des ersten Signals ein fünftes Signal an die Heizvorrichtung, insbesondere an die Brennereinheit, aus, wobei die Heizvorrichtung, insbesondere die Brennereinheit, aufgrund des fünften Signals abschaltet.

Aufgrund der abgeschalteten Brennereinheit ist ein unabsichtliches Entzünden der austretenden Kältemittelleckage unterbunden.

Auch bei abgeschalteter Brennereinheit kann das Gebläse im Strömungskanal weiterhin Luft durch den Strömungskanal fördern und das Kältemittel in die Außenumgebung ableiten.

Bei einer weiteren bevorzugten Ausgestaltung, im Fall einer unerwünschten Abgasströmung aus dem Strömungskanal in das Wärmeübertragergehäuse, erkennt ein Abgassensor das Vorliegen von Abgas im Wärmeübertragergehäuse und gibt ein entsprechendes sechstes Signal an eine Steuereinrichtung der Heizvorrichtung aus, wobei die Steuereinrichtung aufgrund des sechsten Signals ein siebtes Signal an die Heizvorrichtung, insbesondere die Brennereinheit, ausgibt und die Heizvorrichtung, insbesondere die Brennereinheit, aufgrund des sechsten Signals abschaltet.

Mit diesem Verfahren wird gewährleistet, dass eine unerwünschte Abgasströmung in das Wärmeübertragergehäuse sicher erkannt und ihr Fortbestehen unterbunden wird.

Bei dem Abgassensor kann es sich insbesondere um einen Konzentrationssensor für einen Abgasbestandteil, einen Feuchtesensor oder einen Temperatursensor handeln.

Bei einer weiteren bevorzugten Ausgestaltung, im Fall einer unerwünschten Abgasströmung aus dem Strömungskanal in das Wärmeübertragergehäuse, erkennt ein Abgassensor das Vorliegen von Abgas im Wärmeübertragergehäuse und gibt ein entsprechendes Signal an eine Steuereinrichtung der Heizvorrichtung oder des Kältemittelgebläses aus, wobei die Steuereinrichtung aufgrund des empfangenen Signals ein weiteres Signal an die Heizvorrichtung und/oder das Kältemittelgebläse ausgibt, woraufhin das Kältemittelgebläse einschaltet.

Mit diesem Verfahren wird gewährleistet, dass unerwünschtes Abgas im Wärmeübertragergehäuse sicher erkannt und das Wärmeübertragergehäuse mit Luft gespült wird.

Alternativ kann ein Spülen des Wärmeübertragergehäuses mit Luft in regelmäßigen Zeitabständen, beispielsweise einmal täglich oder nach einer vorgebbaren Verbrennungsbetriebsdauer, und/oder bei jedem Ausschalten des Brenners, erfolgen.

Bei einer weiteren bevorzugten Ausgestaltung umfasst die Heizvorrichtung eine Steuereinrichtung, wobei die Steuereinrichtung dazu eingerichtet ist, zumindest eines der vorstehend beschriebenen Verfahren auszuführen.

### Zeichnung

Weitere Ausgestaltungen und Vorteile ergeben sich aus der folgenden Zeichnungsbeschreibung. In der Zeichnung sind Ausführungsbeispiele der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen. Es zeigt schematisch:
- Figur 1: ein Heizsystem mit einer ersten Heizvorrichtung und einer Wärmepumpenvorrichtung,
- Figur 2: eine zweite Heizvorrichtung,
- Figur 3: eine dritte Heizvorrichtung.

Figur 1 zeigt ein Heizsystem 100 mit einer ersten Heizvorrichtung 200 und einer Wärmepumpenvorrichtung 300.

Das Heizsystem 100 zum Temperieren zumindest eines Raumes und/oder eines Nutzfluids in einem Gebäude umfasst eine Heizvorrichtung 200 und eine Wärmepumpenvorrichtung 300. Eine Gebäudeaußenwand 10 trennt eine Außenumgebung 12 des Gebäudes von einem Gebäudeinneren 14. In Figur 1 ist das dargestellte Gebäudeinnere 14 identisch mit einer Aufstellumgebung 14 der Heizvorrichtung 200. Die innenaufgestellte Heizvorrichtung 200 umfasst als erste Wärmequelle für ein Wärmeträgerfluid einen Brennstoff gefeuerten Wärmeerzeuger 202.

Bei der Wärmepumpenvorrichtung 300 handelt es sich hier um eine Split-Wärmepumpenvorrichtung 300 mit einer außenaufgestellten Außeneinheit 310 und einer innenaufgestellten Inneneinheit 330. Die Wärmepumpenvorrichtung 300 kann sowohl Wärme als auch Kälte erzeugen. Die Außeneinheit 310 umfasst eine Kältemittelexpansionseinrichtung 312, einen Außenluft/Kältemittel-Wärmeübertrager 314 (das ist der erste Wärmeübertrager 314 der Wärmepumpenvorrichtung 300) und einen Kältemittelkompressor 316 als Kältemittel 20 führende Komponenten sowie ein Außenluftgebläse 318. Die Kältemittel 20 führenden Komponenten 312, 314, 316 der Außeneinheit 310 sind mittels Kältemittelleitungen 320 Kältemittel 20 leitend mit einem Wärmepumpenwärmeübertrager 332 (das ist der zweite Wärmeübertrager 332 der Wärmepumpenvorrichtung 300) der Inneneinheit 330 zu einem Kältekreis verbunden.

Die den Wärmepumpenwärmeübertrager 332 umfassende Inneneinheit 330 ist in der Heizvorrichtung 200 integriert ausgebildet. Der Wärmepumpenwärmeübertrager 332 stellt die zweite Wärmequelle der Heizvorrichtung 200 dar und kann auch als Kältequelle für ein Wärmeträgerfluid fungieren.

Beide Wärme/Kältequellen 202, 332 können ein leitungsgebunden durch die Heizvorrichtung 200 zirkulierendes Wärmeträgerfluid temperieren. Insbesondere sind der Wärmeerzeuger 202 und der Wärmepumpenwärmeübertrager 332 hinsichtlich einer Wärmeträgerfluidströmung hydraulisch in Reihe geschaltet. Alternativ sind der Wärmeerzeuger 202 und der Wärmepumpenwärmeübertrager 332 hinsichtlich einer Wärmeträgerfluidströmung hydraulisch parallel geschaltet. Das temperierte Wärmeträgerfluid kann zu einem Wärmeverbraucher geleitet werden. Wärmeträgerfluidleitungen und Wärmeverbraucher sind in den Figuren nicht dargestellt.

Die Heizvorrichtung 200 weist einen gekapselten Strömungskanal 204, insbesondere Luft/Abgas-Strömungskanal 204, auf, dessen Inneres, abgesehen von einer Einströmöffnung 206, einer Auströmöffnung 222 und der im Folgenden beschriebenen Fluidverbindung 400, gegenüber einer Umgebung geschlossen ist.

In einer Strömungsrichtung (siehe die großen Pfeile 16, 18 mit durchgezogener Linie in den Figuren 1, 2, 3) einer Luft/Abgas-Strömung durch die Heizvorrichtung 200 gesehen, umfasst der Strömungskanal 204 insbesondere folgende Luft bzw. Abgas berührte Teilströmungsräume:
- eine Einströmöffnung 206 zum Einströmen von Luft 16 aus einer in einer Außenumgebung 12 mündenden Luftleitung 220a in die Heizvorrichtung 200 und in den Strömungskanal 204,
- einen Luftkasten 208 als äußere Einhüllende des Strömungskanals 204,
- einen Luftkanal eines Luftgebläses 210,
- eine Luftleitung 212 innerhalb des Luftkastens 208,
- einen Luftkanal und einen Abgaskanal eines Wärmeerzeugers 202 inklusive einer Brennereinheit 214 des Wärmeerzeugers 202,
- eine Abgasleitung 216 innerhalb des Luftkastens 208,
- ein Anschlussstück 218 zum Abgas 18 leitenden Verbinden des Wärmeerzeugers 202 mit einer in einer Außenumgebung 12 mündenden Abgasleitung 220b,
- sowie eine Ausströmöffnung 222 zum Ausströmen von Abgas 18 und/oder Luft 16 und/oder Kältemittelleckage 20 aus dem Strömungskanal 204 und aus der Heizvorrichtung 200 durch die Abgasleitung 220b in die Außenumgebung 12.

Der Brennstoff gefeuerte Wärmeerzeuger 202 ist in dem Strömungskanal 204 angeordnet und mittels eines Leitungssystems aus Luftleitung 220a und Abgasleitung 220b Luft 16 leitend und/oder Abgas 18 leitend mit der Außenumgebung 12 des Gebäudes verbunden.

Der Wärmepumpenwärmeübertrager 332 ist in einem gekapselten Wärmeübertragergehäuse 334 angeordnet. In dem Wärmeübertragergehäuse 334 sind außer des Wärmepumpenwärmeübertragers 332 weiter ihm zugeordnete erste und zweite Anschlüsse zum Verbinden mit Kältemittelleitungen 320 einerseits und mit Wärmeträgerfluidleitungen (hier nicht dargestellt) andererseits angeordnet. Ferner kann in dem Wärmeübertragergehäuse 334 ein Leckagesensor 336 zum Detektieren einer Kältemittelleckage 20 und/oder ein Abgassensor (nicht dargestellt) zum Detektieren eines Abgases 18 angeordnet sein.

Das Wärmeübertragergehäuse 334 ist mittels einer Fluidverbindung 400 strömungsleitend mit dem Strömungskanal 204 verbunden. Die Fluidverbindung 400 ist dazu eingerichtet, eine unerwünscht aus dem Wärmepumpenwärmeübertrager 332 in das Wärmeübertragergehäuse 334 austretende Kältemittelleckage 20 in den Strömungskanal 204 abzuleiten. Über den Strömungskanal 204 und die Abgasleitung 220b kann die Kältemittelleckage 20 in die Außenumgebung 12 des Gebäudes abgeführt werden.

Die Fluidverbindung 400 weist ein Kältemittelgebläse 401 zum beschleunigten Ableiten der Kältemittelleckage 20 aus dem Wärmeübertragergehäuse 334 durch die Fluidverbindung 400 in den Strömungskanal 204 auf. Insbesondere befördert das Kältemittelgebläse 401 die Kältemittelleckage 20 aus dem Wärmeübertragergehäuse 334 durch die Fluidverbindung 400 in den Strömungskanal 204.

Die Heizvorrichtung 200 weist einen den Strömungskanal 204 einhüllenden Luftkasten 208 auf. In dem Luftkasten 208 sind der Strömungskanal 204 und das Wärmeübertragergehäuse 334 angeordnet und/oder ausgebildet. Dabei sind der Strömungskanal 204 und das Wärmeübertragergehäuse 334 mittels zumindest einer in dem Luftkasten 208 angeordneten Trennwand 338 voneinander getrennt ausgebildet. Die Fluidverbindung 400, in Figur 1 als einzige Fluid leitende Verbindung zwischen dem Wärmeübertragergehäuse 334 und dem Strömungskanal 204, ist an der Trennwand 338 ausgebildet.

Die Fluidverbindung 400 ist in Form einer Leitung 400 ausgebildet, die vom Wärmeübertragergehäuse 334 ausgehend in einem Abschnitt des Strömungskanals 204 stromabwärts des Wärmeerzeugers 202 mündet. Die Fluidverbindung 400 weist in Figur 1 einen daueroffenen Öffnungsquerschnitt auf. Der Begriff stromabwärts bezieht sich auf eine Luft/Abgasströmung 16, 18 im Strömungskanal 204.

Falls im Betrieb des Heizsystems 100 beziehungsweise der Heizvorrichtung 200 eine Kältemittelleckage 20 im Wärmeübertragergehäuse 334 auftritt, so tritt das Kältemittel 20, gefördert von dem Kältemittelgebläse 401, über die Fluidverbindung 400 in den Strömungskanal 204 aus (siehe die kleinen Pfeile mit gestrichelter Linie in den Figuren 1, 2, 3).

Der im Strömungskanal 204 angeordnete Wärmeerzeuger 202 umfasst ein Gebläse 210, hier ein Luftgebläse 210, zum Versorgen einer Brennereinheit 214 des Wärmeerzeugers 202 mit Luft 16, insbesondere Verbrennungsluft 16. Das Gebläse 210 wird weiter auch genutzt, um den Strömungskanal 204 zu spülen und die Kältemittelleckage 20 aus dem Strömungskanal 204 über die Leitung 220b in die Außenumgebung 12 des Gebäudes abzuführen.

Das Gebläse 210 im Strömungskanal 204 und/oder das Kältemittelgebläse 401 an der Fluidverbindung 400 können im Dauerbetrieb laufen und beständig eine Durchströmung des Strömungskanals 204 und/oder des Wärmeübertragergehäuses 334 bewirken. So wird eine Kältemittelleckage 20 sicher aus der Heizvorrichtung 200 entfernt.

Alternativ kann ein Leckagesensor 336 das Vorliegen einer eventuellen Kältemittelleckage 20 erkennen und daraufhin ein entsprechendes erstes Signal an eine Steuereinrichtung 224 der Heizvorrichtung 200 und/oder des Gebläses 210 und/oder des Kältemittelgebläses 401 ausgeben.

Die Steuereinrichtung 224, die das erste Signal auswertet, wird daraufhin, beispielsweise bei ausreichender Signalstärke des ersten Signals, ein zweites Signal an das Gebläse 210 im Strömungskanal 204 ausgeben. Das Gebläse 210 wird aufgrund des zweiten Signals in einen ersten Förderbetrieb schalten, Luft 16 über die Einströmöffnung 206 ansaugen, eine Durchströmung des Strömungskanals 204 mit Luft 16 bewirken, und diese über die Ausströmöffnung 222 und die Abgasleitung 220b wieder in die Außenumgebung 12 des Gebäudes abführen. Der Wärmeerzeuger 202, insbesondere die Brennereinheit 214, kann zuvor ausgeschaltet werden.

Die Steuereinrichtung 224, die das erste Signal auswertet, wird, beispielsweise bei ausreichender Signalstärke des ersten Signals, ein zweites Signal an das Kältemittelgebläse 401 der Fluidverbindung 400 ausgeben. Das Kältemittelgebläse 401 wird aufgrund des zweiten Signals in einen zweiten Förderbetrieb schalten und die Kältemittelleckage 20 durch die Fluidverbindung in den Strömungskanal 204 abführen, wo es von dem von dem Gebläse 210 geförderten Luftstrom 16 aufgenommen und in die Außenumgebung 12 des Gebäudes abgeführt wird.

Der erste Förderbetrieb des Gebläses 210 im Strömungskanal 204 erfolgt bei einer ersten Förderleistung größer oder gleich einer ersten Mindestförderleistung. Der zweite Förderbetrieb des Kältemittelgebläses 401 erfolgt bei einer zweiten Förderleistung größer oder gleich einer zweiten Mindestförderleistung. Die erste Förderleistung ist größer als die zweite Förderleistung, um die Konzentration der Kältemittelleckage 20 in der Luft 16 oder im Abgas 18 im Strömungskanal 204 auf einen ungefährlichen Wert herabzusetzen und die so verdünnte Kältemittelleckage 20 über die Leitung 220b in die Außenumgebung 12 des Gebäudes abzuleiten.

Die Steuereinrichtung 224, die das erste Signal auswertet, wird daraufhin, beispielsweise bei ausreichender Signalstärke, ein drittes Signal an die Wärmepumpenvorrichtung 300 ausgeben. Die Wärmepumpenvorrichtung 300 wird aufgrund des dritten Signals die Wärmepumpenvorrichtung 300, insbesondere den Kältemittelkompressor 316 der Wärmepumpenvorrichtung 300, abschalten.

Figur 2 zeigt eine zweite Heizvorrichtung 200. Es sollen hier nur die wichtigen Unterschiede zu der Ausführung von Figur 1 erläutert werden.

Die Heizvorrichtung 200 hat einen Strömungskanal 204, der ein Anschlussstück 218 zum Abgas 18 leitenden Verbinden des Wärmeerzeugers 202 mit einer in der Außenumgebung 12 des Gebäudes mündenden Abgasleitung 220b aufweist. Das Anschlussstück 218 ist stromabwärts des Wärmeerzeugers 202 angeordnet.

Die Fluidverbindung 400 zwischen Wärmeübertragergehäuse 334 und Strömungskanal 204 ist in Form einer Leitung ausgebildet. Die Fluidverbindung 400 verbindet das Wärmeübertragergehäuse 334 strömungsleitend mit dem Anschlussstück 218, das Teil des Strömungskanals 204 ist.

Das Anschlussstück 218 weist eine Strömungsengstelle 218d, beispielsweise eine Venturi-Düse 218d, zu einer beschleunigten Strömung auf. Durch die beschleunigte Strömung, beispielsweise eine Abgasströmung 18 im Verbrennungsbetrieb oder eine Luftströmung 16 in einem Spülbetrieb ohne Verbrennung, sinkt der hydrostatische Druck an der Strömungsengstelle 218d in der Abgasströmung 18 beziehungsweise Luftströmung 16. Die Fluidverbindung 400 mündet an der Strömungsengstelle 218d in das Anschlussstück 218 und in den Strömungskanal 204. Die aus dem Wärmeübertragergehäuse 334 von dem Kältemittelgebläse 401 geförderte und über die Fluidverbindung 400 austretende Kältemittelleckage 20 wird sicher in den Strömungskanal 204 abgeleitet.

Falls im Betrieb des Heizsystems 100 beziehungsweise der Heizvorrichtung 200 eine Kältemittelleckage 20 im Wärmeübertragergehäuse 334 auftritt, so tritt das Kältemittel 20 über das Kältemittelgebläse 401 und die Fluidverbindung 400 in den Abgasweg des Strömungskanals 204 stromabwärts des Wärmeerzeugers 202 aus.

Das Gebläse 210 im Strömungskanal 204, insbesondere ein dem Wärmeerzeuger 202 zugeordnetes Gebläse 210, insbesondere ein Luftgebläse und/oder Abgasgebläse, kann während zumindest eines Betriebszustands der Heizvorrichtung 200 und/oder des Heizsystems 100 dauerhaft in einem ersten Förderbetrieb arbeiten. Ebenso kann das Kältemittelgebläse 401 an der Fluidverbindung 400 während zumindest eines Betriebszustands der Heizvorrichtung 200 und/oder des Heizsystems 100 dauerhaft in einem zweiten Förderbetrieb arbeiten. Das durch die Fluidverbindung 400 in den Strömungskanal 204 abgeleitete Kältemittel 20 wird, insbesondere aufgrund der dauerhaften Durchströmung des Strömungskanals 204 mittels des Gebläses 210, entweder mit Abgas 18 oder mit Luft 16, sicher und effektiv aus der Heizvorrichtung 200 in die Außenumgebung 12 des Gebäudes abgeführt.

Im Wärmeübertragergehäuse 334 kann ein Leckagesensor 336 angeordnet sein. Alternativ zu dem oben beschriebenen Dauerbetrieb können das Gebläse 210 im Strömungskanal 204 und/oder das Kältemittelgebläse 401 an der Fluidverbindung 400 auch gesteuert oder geregelt, insbesondere auch mit variablen Förderleistungen, betrieben werden, insbesondere in Abhängigkeit eines Signals des Leckagesensors. Insbesondere kann eines der beiden Gebläse 210, 401 oder können beide Gebläse 210, 401 in Abhängigkeit eines Signals des Leckagesensors einschalten.

Im Wärmeübertragergehäuse 334 kann auch ein Drucksensor angeordnet sein. Insbesondere kann eines der beiden Gebläse 210, 401 oder können beide Gebläse 210, 401 in Abhängigkeit eines Signals des Drucksensors einschalten und/oder mit variablen Förderleistungen betrieben werden, beispielsweise um einen gewünschten Unterdruck im Wärmeübertragergehäuse 334 einzustellen.

Das Wärmeübertragergehäuse 334 kann mittels zumindest einer weiteren Fluidverbindung 404 fluidleitend mit dem Strömungskanal 204 verbunden sein, insbesondere mit einem Strömungskanalabschnitt stromaufwärts des Wärmeerzeugers 202. Durch die weitere Fluidverbindung 404 kann Luft 16 aus dem Strömungskanal 204 (von einer Stelle stromaufwärts des Wärmeerzeugers 202) in das Wärmeübertragergehäuse 334 nachströmen, wenn das Kältemittelgebläse 401 Kältemittelleckage 20 durch die Fluidverbindung 400 aus dem Wärmeübertragergehäuse 334 in den Strömungskanal 204 (zu einer Stelle stromabwärts des Wärmeerzeugers 202) fördert.

Alternativ kann das Wärmeübertragergehäuse 334 mittels zumindest einer weiteren Fluidverbindung 406 fluidleitend mit der Aufstellumgebung 14 der Heizvorrichtung 200 verbunden sein. Durch die weitere Fluidverbindung 406 kann Luft aus der Aufstellumgebung 14 in das Wärmeübertragergehäuse 334 nachströmen, wenn das Kältemittelgebläse 401 Kältemittelleckage 20 durch die Fluidverbindung 400 aus dem Wärmeübertragergehäuse 334 in den Strömungskanal 204 (zu einer Stelle stromabwärts des Wärmeerzeugers 202) fördert.

Figur 3 zeigt eine dritte Heizvorrichtung 200. Es sollen hier nur die wichtigen Unterschiede zu der Ausführung von Figur 1 erläutert werden.

Die Heizvorrichtung 200 hat einen Strömungskanal 204 mit einem Anschlussstück 218 zum Abgas 18 leitenden Verbinden des Wärmeerzeugers 202 mit einer in der Außenumgebung 12 des Gebäudes mündenden Abgasleitung 220b.

In der Fluidverbindung 400 ist ein Ventil 402 angeordnet. Das Ventil 402 ist dazu eingerichtet, einerseits eine eventuelle Kältemittelleckage 20 sicher aus dem Wärmeübertragergehäuse 334 in den Strömungskanal 204 abzuleiten, andererseits eine Rückströmung von Luft 16 oder Abgas 18 in das Wärmeübertragergehäuse 334 zu verhindern. Das Ventil 402 kann insbesondere als, beispielsweise federbelastete oder gewichtsbelastete, Rückschlagklappe ausgeführt sein.

Die Fluidverbindung 400 mündet einerseits an der Trennwand 338 in das Wärmeübertragergehäuse 334 und andererseits am Anschlussstück 218 in den Strömungskanal 204. Die Fluidverbindung 400 verbindet das Wärmeübertragergehäuse 334 strömungsleitend mit dem Anschlussstück 218 und ist in Form einer Leitung ausgebildet. Die Fluidverbindung 400 weist ein Ventil 402 zum Steuern eines Öffnungsquerschnitts der Fluidverbindung 400 auf. Abgas 18 und/oder Luft 16 aus dem Strömungskanal 204 können nicht in das Wärmeübertragergehäuse 334 eintreten.

Falls im Betrieb des Heizsystems 100 beziehungsweise der Heizvorrichtung 200 eine Kältemittelleckage 20 im Wärmeübertragergehäuse 334 auftritt, so tritt die Kältemittelleckage 20 über das Kältemittelgebläse 401, durch die Fluidverbindung 400 und das Ventil 402 in den Abgasweg des Strömungskanals 204 stromabwärts des Wärmeerzeugers 202 aus.

Das Anschlussstück 218 weist drei Anschlussöffnungen auf. Eine erste Anschlussöffnung dient einer Abgas beziehungsweise Luft leitenden Verbindung des Anschlüssstücks 218 mit dem Wärmeerzeuger 202 der Heizvorrichtung 200. Eine zweite Anschlussöffnung dient einer Abgas beziehungsweise Luft leitenden Verbindung des Anschlussstücks 218 mit einer in der Außenumgebung 12 mündenden Abgasleitung 220b. Eine dritte Anschlussöffnung dient einer Kältemittel 20 beziehungsweise Luft leitenden Verbindung des Anschlussstücks 218 mit der Fluidverbindung 400 zu einem Wärmeübertragergehäuse 334 der Heizvorrichtung 200.

Eine Kältemittelleckage 20, die über die Fluidverbindung 400 durch die dritte Anschlussöffnung zum Anschlussstück 218 strömt, mündet dort in die Abgasströmung 18 (im Verbrennungsbetrieb des Wärmeerzeugers 202) beziehungsweise Luftströmung 16 (im Spülbetrieb) und wird mit dem Abgas 18 beziehungsweise der Luft16 durch die Abgasleitung 220b aus der Heizvorrichtung 200 abgeführt.

Das Wärmeübertragergehäuse 334 kann mittels zumindest einer weiteren Fluidverbindung 404 fluidleitend mit dem Strömungskanal 204 verbunden sein, insbesondere mit einem Strömungskanalabschnitt stromaufwärts des Wärmeerzeugers 202. Durch die weitere Fluidverbindung 404 kann Luft 16 aus dem Strömungskanal 204 in das Wärmeübertragergehäuse 334 nachströmen, wenn das Kältemittelgebläse 401 Kältemittelleckage 20 durch die Fluidverbindung 400 aus dem Wärmeübertragergehäuse 334 hinausfördert. Mittels eines weiteren Ventils 405 an der weiteren Fluidverbindung 404 kann deren Öffnungsquerschnitt variiert werden.

Alternativ kann das Wärmeübertragergehäuse 334 mittels zumindest einer weiteren Fluidverbindung 406 fluidleitend mit der Aufstellumgebung 14 der Heizvorrichtung 200 verbunden sein. Mittels eines weiteren Ventils 407 an der weiteren Fluidverbindung 406 kann deren Öffnungsquerschnitt variiert werden.

Mittels des Kältemittelgebläses 401 und der weiteren Ventile 405, 407, insbesondere anhand deren geregeltem Zusammenwirken, kann ein gewünschter Unterdruck im Wärmeübertragergehäuse 334 eingestellt und/oder geregelt werden. Dadurch kann eine Evakuierung der Kältemittelleckage 20 aus dem Wärmeübertragergehäuse 334 in gewünschter Zeit oder in gewünschtem Volumenstrom eingestellt oder geregelt werden. Dadurch wird verhindert, dass die Kältemittelleckage 20 zum Wärmeerzeuger 202 und/oder eventuellen zündfähigen Komponenten gelangt.

Mittels des Kältemittelgebläses 401 kann die Luft im Wärmeübertragergehäuse 334 erneuert werden, um Korrosion durch eventuelle Abgasfeuchte oder Luftfeuchte zu verhindern. Im Verbrennungsbetrieb des Wärmeerzeugers 202 könnte über die Fluidverbindung 400 unerwünscht immer noch eine kleine Menge Abgas 18 in das Wärmeübertragergehäuse 334 gelangen. Dies kann mittels eines Abgassensors (hier nicht dargestellt) im Wärmeübertragergehäuse 334 detektiert werden. Dann kann das Kältemittelgebläse 401 aktiviert und sowohl das Ventil 402 in der Fluidverbindung 400 als auch das weitere Ventil 405, 407 in der weiteren Fluidverbindung 404, 406 geöffnet werden, um das Abgas 18 aus dem Wärmeübertragergehäuse 334 zu entfernen. Dies kann insbesondere bei ausgeschalteter Brennereinheit 214 erfolgen.

Wenn die Heizvorrichtung 200 nicht im Verbrennungsbetrieb arbeitet und im Kältekreis Bedingungen herrschen, die die Wahrscheinlichkeit einer Kältemittelleckage 20 erhöhen, wie zum Beispiel niedrige Temperaturen und/oder hohe Drücke, können das Gebläse 210 im Strömungskanal 204 und das Kältemittelgebläse 401 als Vorsichtsmaßnahme gestartet werden, als ob eine Kältemittelleckage 20 entdeckt worden wäre. Dies kann auch erfolgen, ohne dass die Heizvorrichtung 200 und/oder die Wärmepumpenvorrichtung 300 blockiert werden. Dies hat den Vorteil, dass es bei einer tatsächlich auftretenden Kältemittelleckage 20 unter diesen Bedingungen keine Verzögerung durch die Reaktionszeit des Heizsystems gibt, bevor die Evakuierung der ausgetretenen Kältemittelleckage 20 beginnt.

## Patentansprüche

1. Heizvorrichtung (200), insbesondere Hybridheizvorrichtung (200), zum Temperieren zumindest eines Raumes und/oder eines Nutzfluids in einem Gebäude, umfassend
• einen gekapselten Strömungskanal (204) mit einem darin angeordneten Wärmeerzeuger (202), wobei der Strömungskanal (204) dazu eingerichtet ist, den Wärmeerzeuger (202) Luft (16) leitend und/oder Abgas (18) leitend mit einer Außenumgebung (12) des Gebäudes zu verbinden, und
• einen Wärmepumpenwärmeübertrager (332), der Kältemittel (20) leitend mit einer Wärmepumpenvorrichtung (300), insbesondere einer Außeneinheit (310) einer Wärmepumpenvorrichtung (300), verbindbar ist,
wobei der Wärmepumpenwärmeübertrager (332) in einem Wärmeübertragergehäuse (334) angeordnet ist, wobei das Wärmeübertragergehäuse (334) mittels einer, insbesondere genau einer, Fluidverbindung (400) strömungsleitend mit dem Strömungskanal (204) verbunden ist, um ein aus dem Wärmepumpenwärmeübertrager (332) in das Wärmeübertragergehäuse (334) austretendes Kältemittel (20) in den Strömungskanal (204) abzuleiten, wobei die Fluidverbindung (400) ein Kältemittelgebläse (401) zum beschleunigten Ableiten des Kältemittels (20) aus dem Wärmeübertragergehäuse (334) in den Strömungskanal (204) aufweist.

2. Heizvorrichtung (200) nach Anspruch 1,
wobei der Strömungskanal (204) und/oder der Wärmeerzeuger (202) im Strömungskanal (204) ein Gebläse (210), insbesondere ein Luftgebläse und/oder Abgasgebläse, umfasst.

3. Heizvorrichtung (200) nach einem der vorhergehenden Ansprüche,
**dadurch gekennzeichnet, dass** die Fluidverbindung (400) in Form zumindest einer Öffnung, eines Lochs, einer Düse, einer Leitung und/oder eines Gebläsegehäuses ausgebildet ist.

4. Heizvorrichtung (200) nach einem der vorhergehenden Ansprüche,
wobei der Strömungskanal (204) zumindest ein Anschlussstück (218) aufweist, wobei das Anschlussstück (218) dazu eingerichtet ist, den Wärmeerzeuger (202) Abgas (18) leitend mit einer in der Außenumgebung (12) des Gebäudes mündenden Abgasleitung (220b) zu verbinden, wobei die Fluidverbindung (400) das Wärmeübertragergehäuse (334) strömungsleitend mit dem Anschlussstück (218) verbindet.

5. Heizvorrichtung (200) nach einem der vorhergehenden Ansprüche,
**dadurch gekennzeichnet, dass** die Fluidverbindung (400) einen daueroffenen Öffnungsquerschnitt aufweist.

6. Heizvorrichtung (200) nach einem der vorhergehenden Ansprüche,
**dadurch gekennzeichnet, dass** die Fluidverbindung (400) ein Ventil (402), insbesondere Rückschlagventil, zum Steuern eines Öffnungsquerschnitts der Fluidverbindung (400) aufweist, wobei die Fluidverbindung (400) mittels des Ventils (402) insbesondere gegen eine Rückströmung aus dem Strömungskanal (204) in das Wärmeübertragergehäuse (334) gesichert ist.

7. Heizvorrichtung (200) nach einem der vorhergehenden Ansprüche,
**gekennzeichnet durch** zumindest einen, insbesondere in dem Wärmeübertragergehäuse (334) und/oder dem Strömungskanal (204) angeordneten, Leckagesensor (336) zum Detektieren einer Kältemittelleckage (20).

8. Heizvorrichtung (200) nach einem der vorhergehenden Ansprüche,
**dadurch gekennzeichnet, dass** das Wärmeübertragergehäuse (334) mittels einer weiteren Fluidverbindung (404, 406) strömungsleitend mit dem Strömungskanal (204) oder mit einer Aufstellumgebung (14) der Heizvorrichtung (200) verbunden ist, um ein Volumen eines aus dem Wärmeübertragergehäuse (334) in den Strömungskanal (204) abgeleiteten Kältemittels (20) auszugleichen.

9. Heizvorrichtung (200) nach Anspruch 8,
**dadurch gekennzeichnet, dass** die weitere Fluidverbindung (404, 406) ein weiteres Ventil (405, 407), insbesondere Rückschlagventil, zum Steuern eines Öffnungsquerschnitts der weiteren Fluidverbindung (404, 406) aufweist, wobei die weitere Fluidverbindung (404, 406) mittels des weiteren Ventils (405, 407) insbesondere gegen eine Rückströmung aus dem Wärmeübertragergehäuse (334) in den Strömungskanal (204) oder die Aufstellumgebung (14) der Heizvorrichtung gesichert ist.

10. Heizsystem (100) zum Temperieren zumindest eines Raumes und/oder eines Nutzfluids in einem Gebäude mit einer Wärmepumpenvorrichtung (300) und einer Heizvorrichtung (200) nach einem der vorhergehenden Ansprüche, wobei der Wärmeerzeuger (202) mittels eines Leitungssystems (220a, 220b) Luft (16) leitend und/oder Abgas (18) leitend mit der Außenumgebung (12) des Gebäudes verbunden ist, und der Wärmepumpenwärmeübertrager (332) mittels einer Kältemittelleitung (320) Kältemittel (20) leitend mit der Wärmepumpenvorrichtung (300), insbesondere einer Außeneinheit (310) der Wärmepumpenvorrichtung (300), verbunden ist.

11. Heizsystem (100) nach Anspruch 10,
wobei die Wärmepumpenvorrichtung (300), insbesondere Split-Wärmepumpenvorrichtung (300), eine Außeneinheit (310) und eine Inneneinheit (330) aufweist, wobei die Inneneinheit (330) in der Heizvorrichtung (200) integriert ausgebildet ist und den Wärmepumpenwärmeübertrager (332) umfasst, insbesondere von dem Wärmepumpenwärmeübertrager (332) oder einer den Wärmepumpenwärmeübertrager (332) aufweisenden Wärmeübertragereinrichtung gebildet ist.

12. Verfahren zum Betreiben einer Heizvorrichtung (200) nach einem der Ansprüche 1 bis 9 und/oder eines Heizsystems (100) nach einem der Ansprüche 10 oder 11,
wobei ein Gebläse (210) im Strömungskanal (204), insbesondere ein dem Wärmeerzeuger (202) zugeordnetes Gebläse (210), insbesondere ein Luftgebläse und/oder Abgasgebläse, während zumindest eines Betriebszustands der Heizvorrichtung (200) und/oder des Heizsystems (100), insbesondere dauerhaft, in einem ersten Förderbetrieb arbeitet, wobei der erste Förderbetrieb bei einer ersten Förderleistung größer oder gleich einer ersten Mindestförderleistung erfolgt, um eine Kältemittelleckage (20) in den Strömungskanal (204) und/oder über ein Leitungssystem (220a, 220b) in die Außenumgebung (12) des Gebäudes abzuleiten.

13. Verfahren, insbesondere nach Anspruch 12, zum Betreiben einer Heizvorrichtung (200) nach einem der Ansprüche 1 bis 9 und/oder eines Heizsystems (100) nach einem der Ansprüche 10 oder 11,
wobei ein Kältemittelgebläse (401) der Fluidverbindung (400) während zumindest eines Betriebszustands der Heizvorrichtung (200) und/oder des Heizsystems (100), insbesondere dauerhaft, in einem zweiten Förderbetrieb arbeitet, wobei der zweite Förderbetrieb bei einer zweiten Förderleistung größer oder gleich einer zweiten Mindestförderleistung erfolgt, um eine Kältemittelleckage (20) in den Strömungskanal (204) und/oder über ein Leitungssystem (220a, 220b) in die Außenumgebung (12) des Gebäudes abzuleiten.

14. Verfahren, insbesondere nach Anspruch 12 oder 13, zum Betreiben einer Heizvorrichtung (200) nach einem der Ansprüche 1 bis 9 und/oder eines Heizsystems (100) nach einem der Ansprüche 10 oder 11,
• wobei im Fall einer Kältemittelleckage (20) aus dem Wärmepumpenwärmeübertrager (332) im Wärmeübertragergehäuse (334) ein Leckagesensor (336) das Vorliegen der Kältemittelleckage (20) erkennt und ein entsprechendes erstes Signal an eine Steuereinrichtung (224) der Heizvorrichtung (200), und/oder eines Gebläses (210) und/oder eines Kältemittelgebläses (401) ausgibt,
• wobei die Steuereinrichtung (224) aufgrund des ersten Signals ein zweites Signal an das Gebläse (210) und/oder das Kältemittelgebläse (401) ausgibt,
• wobei das Gebläse (210) aufgrund des zweiten Signals in einen ersten Förderbetrieb schaltet, wobei der erste Förderbetrieb bei einer ersten Förderleistung größer oder gleich einer ersten Mindestförderleistung erfolgt, um die Kältemittelleckage (20) in den Strömungskanal (204) und/oder über ein Leitungssystem (220a, 220b) in die Außenumgebung (12) eines Gebäudes abzuleiten, und
• wobei das Kältemittelgebläse (401) aufgrund des zweiten Signals in einen zweiten Förderbetrieb schaltet, wobei der zweite Förderbetrieb bei einer zweiten Förderleistung größer oder gleich einer zweiten Mindestförderleistung erfolgt, um die Kältemittelleckage (20) in den Strömungskanal (204) und/oder über ein Leitungssystem (220a, 220b) in die Außenumgebung (12) eines Gebäudes abzuleiten.

15. Verfahren nach einem der Ansprüche 12 bis 14,
wobei die erste Mindestförderleistung des Gebläses (210) größer als, insbesondere zumindest fünfmal so groß, vorzugsweise zumindest zehnmal so groß wie, die zweite Mindestförderleistung des Kältemittelgebläses (401) ist.

16. Verfahren nach Anspruch 14,
• wobei die Steuereinrichtung (224) aufgrund des ersten Signals ein drittes Signal an die Wärmepumpenvorrichtung (300) ausgibt,
• wobei die Wärmepumpenvorrichtung (300), insbesondere ein Kältemittelkompressor (316) der Wärmepumpenvorrichtung (300), aufgrund des dritten Signals abschaltet.

17. Verfahren nach einem der Ansprüche 14 bis 16,
wobei die Steuereinrichtung (224) aufgrund des ersten Signals ein viertes Signal an ein Ventil (402) der Fluidverbindung (400) und/oder an ein weiteres Ventil (405, 407) der weiteren Fluidverbindung (404, 406) zum Steuern eines Öffnungsquerschnitts ausgibt, wobei das Ventil (402) und/oder das weitere Ventil (405, 407) aufgrund des vierten Signals öffnet.

18. Verfahren nach einem der Ansprüche 14 bis 17,
• wobei die Steuereinrichtung (224) aufgrund des ersten Signals ein fünftes Signal an die Heizvorrichtung (200), insbesondere an die Brennereinheit (214), ausgibt,
• wobei die Heizvorrichtung (200), insbesondere die Brennereinheit (214), aufgrund des fünften Signals abschaltet.

19. Verfahren nach einem der Ansprüche 12 bis 18,
• wobei im Fall einer Abgasströmung aus dem Strömungskanal (204) in das Wärmeübertragergehäuse (334) ein Abgassensor das Vorliegen der Abgasströmung erkennt und ein entsprechendes sechstes Signal an eine Steuereinrichtung (224) der Heizvorrichtung ausgibt,
• wobei die Steuereinrichtung (224) aufgrund des sechsten Signals ein siebtes Signal an die Heizvorrichtung (200), insbesondere die Brennereinheit (214), ausgibt,
• wobei die Heizvorrichtung (200), insbesondere die Brennereinheit (214), aufgrund des sechsten Signals abschaltet.

20. Heizvorrichtung (200) nach einem der Ansprüche 1 bis 9,
mit einer Steuereinrichtung (224), wobei die Steuereinrichtung (224) dazu eingerichtet ist, ein Verfahren nach einem der Ansprüche 12 bis 19 auszuführen.
